# EUROPÄISCHE PATENTSCHRIFT

(11) **EP 1 200 937 B1**
(45) Veröffentlichungstag und Bekanntmachung des Hinweises auf die Patenterteilung: **01.06.2005**
(21) Anmeldenummer: 00954381.0
(22) Anmeldetag: 25.07.2000
(51) Int. Cl.: G07B 15/00

(54) **MAUTSYSTEM ZUR ZENTRALEN ERHEBUNG VON NUTZUNGSGEBÜHREN VON FAHRZEUGEN IN EINEM GEBÜHRENPFLICHTIGEN WEGSTRECKENNETZ**
TOLL SYSTEM FOR CENTRAL DEDUCTION OF FEE PAYMENT FOR VEHICLES USING A ROAD NETWORK WITH HIGHWAY TOLL
SYSTEME DE PEAGE POUR LE PRELEVEMENT CENTRAL DE TAXES DUES PAR DES VEHICULES UTILISANT UN RESEAU ROUTIER A PEAGE

(30) Priorität: 04.08.1999 DE 19937071
(43) Veröffentlichungstag der Anmeldung: 02.05.2002
(73) Patentinhaber: Vodafone Holding GmbH, 40213 Düsseldorf (DE)
(72) Erfinder: WIDL, Andreas, D-81667 München (DE); BARKER, Ronald, D-81379 München (DE); HERTLE, Jochen, D-85521 Ottobrunn (DE)
(74) Vertreter: Meissner, Peter E., Dipl.-Ing.
(86) Internationale Anmeldenummer: PCT/DE2000/002487
(87) Internationale Veröffentlichungsnummer: WO 2001/011571

(56) Entgegenhaltungen:
- EP-A- 0 869 688
- EP-A- 0 905 481
- WO-A-98/34199
- WO-A-99/09374
- WO-A-99/27742
- WO-A-99/33027
- DE-A- 4 344 433
- DE-A- 4 427 392
- US-A- 5 490 079
- US-A- 5 694 322
- "LEITSYSTEME IM VERKEHR" , ZEITSCHRIFT FUR EISENBAHNWESEN UND VERKEHRSTECHNIK. DIE EISENBAHNTECHNIK + GLASERS ANNALEN,DE,GEORG SIEMENS VERLAGSBUCHHANDLUNG. BERLIN, VOL. 120, NR. 2, PAGE(S) 66-70 XP000557395 ISSN: 0941-0589 das ganze Dokument

## Beschreibung

Die Erfindung betrifft ein Mautsystem zur zentralen Erhebung von Nutzungsgebühren. Dieses Mautsystem soll insbesondere für die Nutzungsgebührenabrechnung von Nutzkraftwagen geeignet sein und stellt daher aus datenschutzrechtlicher Sicht keine besonders hohen Anforderungen an die Anonymität der Abrechnung der Nutzungsgebühren.

Aus der DE 43 10 099 A1 ist ein System zur Abrechnung der Nutzungsgebühren für ein gebührenpflichtiges Wegstreckennetz bekannt, das elektronische Mautgeräte vorsieht, die in den das Wegstreckennetz befahrenden Fahrzeugen installiert sind. Diese Mautgeräte verfügen über eine Einrichtung zur genauen Bestimmung der aktuellen geographischen Position mittels der von einem Navigationssatellitensystem (z.B. GPS) ausgesandten Signale und über eine in einem Speicher zugreifbare digitale Landkarte für das gebührenpflichtige Wegstreckennetz. Mit diesen Einrichtungen kann das Mautgerät ermitteln, ob und gegebenenfalls welche gebührenpflichtigen Wegstrecken vom jeweiligen Fahrzeug gerade benutzt werden. Weiterhin verfügt jedes Mautgerät auch über einen Speicher mit Tarifdaten, so dass es die fälligen Mautbeträge selbstständig berechnen kann. Bei diesem bekannten System ist zur Gewährleistung einer absoluten Anonymität für die Benutzer des Wegstreckennetzes vorgesehen, dass die ermittelten Mautbeträge im Mautgerät selbst von einer in das Gerät eingeführten vorbezahlten Wertguthabenkarte (z.B. Chipkarte) ähnlich wie bei einer Tefefonkarte abgebucht werden.

Ein ähnliches Nutzungsgebührenabrechnungssystem ist aus der EP 0 741 891 B1 bekannt, das sich von dem zuvor geschilderten System dadurch unterscheidet, dass die ermittelten Mautbeträge nicht im Mautgerät von einer Wertkarte abgebucht werden, sondern per digitalem Mobilfunk an eine Zentrale weitergemeldet werden, die die Weiterbelastung an den Benutzer des Wegstreckennetzes vornimmt.

Die Schrift US-A-5 694 322 offenbart ein Verfahren und eine Anordnung zur Bestimmung von Gebühren von Fahrzeugen in einem gebührenpflichtigen Wegstreckennetz. Es umfaßt Komponenten wie Kommunikationsnetz, fahrzeugseitigen Einrichtungen zur Kommunikation in diesem Netz und fahrzeugseitigen Positionsbestimmungseinrichtungen, sowie eine Zentralstelle mit Kommunikationseinrichtungen, geographischen Daten und Tarifdaten. Dabei ist es möglich vom Fahrzeug Positionsdaten an die Zentrale zu senden, welche diese Informationen auswertet und entsprechende Gebühren ermittelt. Ferner ist es bei diesem System vorgesehen, eine solche Auswertung ganz oder teilweise auch in dem Fahrzeug durchzuführen und somit einen (teil-)autonomen Betrieb der Gebührenerfassung im Fahrzeug zu ermöglichen.

Die geographischen Daten zur Ermittlung der Wegstrecke bzw. der zurückgelegten Entfemungen umfassen entweder eine gerasterte Landkarte oder einzelne ausgewählte Orte. Die bestimmten Positionsdaten des Fahrzeugs werden mit diesen geographischen Daten in Beziehung gesetzt für eine genaue Auswertung. Für das Flottenmanagement ist es vorgesehen auch geographische Informationen von der Zentralstelle an das Fahrzeug zu senden, insbesondere Ziel- und Routeninformationen, d.h. also entsprechende geographische Positionsdaten.

Aufgabe der vorliegenden Erfindung ist es, ein Mautsystem vorzuschlagen, das insbesondere für die Erhebung von Nutzungsgebühren geeignet ist, die durch Nutzkraftwagen in einem gebührenpflichtigen Wegstreckennetz verursacht werden und durch eine Rechnerzentrale abgerechnet werden. Die dazu in den Fahrzeugen mitzuführenden elektronischen Mautgeräte sollen möglichst einfach aufgebaut sein.

Das erfindungsgemäße Mautsystem ist durch die im Patentanspruch 1 angegebenen Merkmale gekennzeichnet und ist durch die Merkmale der abhängigen Unteransprüche in vorteilhafter Weise ausgestaltbar.

Die Erfindung sieht ein Mautsystem zur zentralen Erhebung von Nutzungsgebühren von Fahrzeugen in einem gebührenpflichtigen Wegstreckennetz vor, das ein Mobilfunknetz und fahrzeugseitig Einrichtungen zur Kommunikation per Mobilfunk (z.B. Mobiltelefon für ein GSM-Netz) und zur Bestimmung der eigenen geographischen Position des jeweiligen Fahrzeugs (z.B. GPS-Empfänger) umfasst. Statt fahrzeugseitiger Einrichtungen zur Positionsbestimming können auch mobilfunknetzseitige Positionsbetimmungseinrichtungen vorgesehen sein, die Daten für die Bestimmung der Fahrzeugposition ermitteln. Ferner ist eine Rechnerzentrale zur Erhebung der Nutzungsgebühren vorgesehen. Das Mobilfunknetz dient der Kommunikation zwischen der Rechnerzentrale und den fahrzeugseitigen Kommunikationseinrichtungen. Die Rechnerzentrale ist daher ihrerseits ebenfalls mit Einrichtungen zur Kommunikation mit den fahrzeugseitigen Kommunikationseinrichtungen und gegebenenfalls mit den netzseitigen Positionsbestimmungseinrichtungen ausgestattet. Ferner verfügt die Rechnerzentrale über eine digitale Straßenkarte für das Gebiet des gebührenpflichtigen Wegstreckennetzes und über die Tarifdaten für die Nutzung des gebührenpflichtigen Wegstreckennetzes. Erfindungsgemäß ist vorgesehen, dass die Rechnerzentrale von den fahrzeugseitigen Einrichtungen über das Mobilfunknetz Positionsdateninformationen übermittelt bekommt und daraus die genaue Position des jeweiligen Fahrzeugs bestimmt. Altemativ kann auch vorgesehen sein, dass die Positionsdatenbestimmung bereits im Fahrzeug erfolgt und lediglich das Ergebnis an die Rechnerzentrale übermittelt wird. Sofern die Daten zur Positionsbestimmung allerdings nicht im Fahrzeug, sondern netzseitig ermittelt werden, können diese in entsprechender Weise an die Rechnerzentrale zur Auswertung (d.h. Positionsbestimmung) übermittelt werden, wenn die Position nicht bereits durch die netzseitige Positionsbestimmungseinrichtung bestimmt und der Rechnerzentrale mitgeteilt wurde. Entsprechende Ortungsverfahren auf der Basis der Signallaufzeiten zwischen den Endgeräten und den Basisstationen eines Mobilfunknetzes sind bekannt. Es versteht sich von selbst, dass diese Datenübermittlung im Verlauf der Fahrt eines Fahrzeugs wiederholt erfolgt. In der Rechnerzentrale wird eine eindeutige Zuordnung der jeweils ermittelten Position des betreffenden Fahrzeugs zu einem Wegstreckenabschnitt (z.B. Teilstück zwischen zwei Autobahnein- /Ausfahrten) des gebührenpflichtigen Wegstreckennetzes oder einer gebührenfreien Wegstrecke vorgenommen und daraus entsprechend der tatsächlichen Nutzung gebührenpflichtiger Wegstrecken durch das jeweilige Fahrzeug eine Nutzungsgebühr in der fälligen Höhe berechnet und erhoben.

Das erfindungsgemäße Mautsystem benötigt im Unterschied zu den bekannten elektronischen Mautsystemen lediglich besonders einfache fahrzeugseitige Mautgeräte, da diese nicht mit einer Datenbank versehen werden müssen, aus der die Tarifstruktur des Wegstreckennetzes hervorgeht. Es reicht aus, diese Informationen in der Rechnerzentrale verfügbar zu haben. Darüber hinaus ist es nicht einmal notwendig, dass das fahrzeugseitige Mautgerät über eine digitale Straßenkarte für das Gebiet des gebührenpflichtigen Wegstreckennetzes verfügt. Es reicht auch hierbei aus, wenn die Rechnerzentrale Weginformationen aus dem jeweiligen Fahrzeug oder aus dem Mobilfunknetz über das jeweilige Fahrzeug erhält, die dem zurückgelegten Streckenvenauf eindeutig zuzuordnen sind.
Erfindungsgemäß wird die Positionen der virtuellen Mautstellen von der Rechnerzentrale, z.B. unter Berücksichtigung von statistischen Erfahrungswerten, nach einem Schätzverfahren so vorgegeben, dass eine Gebührenerhebung beispielsweise für mehrere gebührenpflichtige Teilstrecken in einem einzigen Vorgang erfolgt. Sofern das Fahrzeug das gebührenpflichtige Wegstreckennetz vorher verlässt, wird von dem Mautgerät eine entsprechende Information an die Rechnerzentrale gegeben. Das Schätzverfahren ermittelt beispielsweise aus der bekannten Position und Fahrtrichtung des Fahrzeugs mögliche geographische Orte ('Zielkoordinaten'), welche das Fahrzeug im weiteren Verlauf der Fahrt passieren kann. Dies können Abfahrten von der Autobahn oder bestimmte Streckenabschnitte sein. Vorteilhaft wäre es, diese 'Zielkoordinaten' so zu wählen, dass das Fahrzeug wenigstens einen dieser Orte innerhalb eines vorgegebenen Zeitintervalls (z.B. 20 Minuten) passieren muss, sofern es mit unverminderter Geschwindigkeit weiterfährt. Durch diese Vorgehensweise können die Kommunikationskosten für das Mautsystem besonders gering gehalten werden.

Sofem die Genauigkeit der Ermittlung der geographischen Position des jeweiligen Fahrzeugs beispielsweise wegen der bewussten Verzerrung der Signale eines militärischen Navigationssatellitensystems (z.B. GPS) nicht immer ausreichend sein sollte, empfiehlt es sich, in vorteilhafte Weiterbildung der Erfindung die Positionsermittlung unter Berücksichtigung von Korrekturinformationen (z.B. DGPS-Daten) vorzunehmen.

Zweckmäßigerweise wird der Rechnerzentrale durch Selbstdeklaration aus dem Fahrzeug heraus über das Mobilkommunikationsnetz mitgeteilt, dass das jeweilige Fahrzeug aus einem gebührenfreien Streckenabschnitt in einen gebührenpflichtigen Streckenabschnitt einfährt. Diese Selbstdeklaration kann beispielsweise durch eine Nachricht erfolgen, die per Tastendruck oder vorteilhaft durch Spracheingabe des Fahrers des Fahrzeugs ausgelöst wird.
Wenn vorgesehen ist, dass die fahrzeugseitigen Einrichtungen auch über Geographiedaten verfügen, anhand deren das Betreten eines gebührenpflichtigen Teils des Wegstreckennetzes von den fahrzeugseitigen Einrichtungen selbsttätig erkennbar ist, kann die Selbstdeklaration auch automatisch erfolgen. Sofern das fahrzeugseitige Mautgerät immer eingeschaltet und in Kontakt mit der Rechnerzentrale ist, könnte die Rechnerzentrale auch von sich aus durch laufende Überwachung der aktuellen Fahrzeugpositionen erkennen, wann das Fahrzeug eine gebührenpflichtige Wegstrecke befährt.

Grundsätzlich ist es möglich, dass die aktuelle Position des jeweiligen Fahrzeugs in gewissen Abständen automatisch vom Fahrzeug an die Rechnerzentrale übermittelt wird. Vorteilhafterweise kann jedoch auch vorgesehen sein, dass die aktuelle Position jeweils durch die Rechnerzentrale zu einem zweckmäßigen Zeitpunkt jeweils abgefragt wird. Im Falle der netzseitigen Positionsdatenermittlung werden diese Informationen in entsprechender Weise an die Rechnerzentrale gegeben. Bei Bedarf kann eine netzseitig ermittelte Fahrzeugpositions durch die Rechnerzentrale selbstverständlich auch dem **Fahrzeug mitgeteilt werden.**

Mit besonderem Vorteil ist vorgesehen, dass die fahrzeugseitigen Einrichtungen über das Mobilfunknetz von der Rechnerzentrate aus in ihrer Funktionsweise konfigurierbar und mit geographischen und/oder tariflichen Informationen über das Wegstreckennetz ausstattbar sind. Auf diese Weise lässt sich bei Bedarf auch ein teil-autonomer Betrieb der Mautgeräte bewirken. Hierzu muss selbstverständlich die hardwaremäßige Ausstattung der Mautgeräte entsprechend angereichert sein. Eine solche Konfigurierung ist ebenso wie die Übermittlung sonstiger Informationen an das jeweilige Mautgerät zweckmäßig als Download mit standardisierten mobilen Datenprotokollen wie beispielsweise Wireless Application Protocol (WAP) durchführbar.

Da die Tarifdaten für die Benutzung des gebührenpflichtigen Wegstreckennetzes erfindungsgemäß lediglich in der Rechnerzentrale verfügbar sein müssen, lässt sich das erfindungsgemäße Mautsystem sehr einfach auf eine dynamische, d.h. im Zeitablauf veränderliche Tarifierung und/oder Festlegung der gebührenpflichtigen Wegstrecken des Gebiets einrichten. Das bedeutet, dass die Höhe der Nutzungsgebühren beispielsweise entsprechend der jeweiligen Belastung einzelner Streckenabschnitte in Abhängigkeit von der Tageszeit oder auch in Abhängigkeit von bestimmten Kalendertagen variabel gestaltet werden kann. Dies schließt auch den Fall ein, dass für bestimmte Strecken zeitweilig Nutzungsgebühren erhoben werden und zeitweilig keine Gebühren fällig werden. Entsprechende Informationen hierüber lassen sich ohne weiteres bei entsprechender gerätetechnischer Ausstattung über das Mobilfunknetz an die Benutzer der Wegstreckennetzes ausgeben.

Die Rechnerzentrale kann wahlweise auf die Durchführung der Nutzungsgebührenabrechnung nach dem Pre- oder Post-Paid-Accounting eingerichtet sein. Im Falle des Post-Paid-Accounting erhält der jeweilige Benutzer nach der Wegstreckenbenutzung eine Rechnung über die angefailenden Mautbeträge. Im Falle der Pre-Paid-Accounting zahlt der Nutzer im voraus einen Guthabenbetrag an die Zentrale, von dem während der Benutzung entsprechend den ermittelten Mautbeträgen fortlaufend abgebucht wird.

Im Hinblick auf die datentechnische Kopplung der fahrzeugseitigen Einrichtungen zur Kommunikation per Mobilfunk und zur Positionsbestimmung sowie weiteren fahrzeugseitigen Komponenten (z.B. Fahrzeugdisplay, Cockpit-Komponenten oder Chipkartenleser) untereinander kann es zur Vereinfachung der Gerätetechnik vorteilhaft sein, die auszutauschenden Informationen jeweils mittels Kurzstreckenfunk (z.B. Bluetooth) zu übermitteln.

Besonders vorteilhaft ist es, die Infrastruktur für das erfindungsgemäße Mautsystem so auszubilden, dass sie für die Durchführung von Telematikdiensten (z.B. Off-Board-Navigation oder Flottenmanagement) nutzbar ist. Auf diese Weise lässt sich die im Fahrzeug vorhandenen Gerätetechnik nicht nur für den Betreiber des Mautsystems sondern auch zum Vorteil des Benutzers nutzbringend verwenden.

In einer besonders bevorzugten Ausführungsform sieht die Erfindung vor, dass zur Minimierung der Kommunikationskosten von der Rechnerzentrale die Positionsdaten von für die Nutzungsgebührenerhebung wichtigen geographischen Orten (sogenannte virtuelle Mautstellen) an die fahrzeugseitige Mobilfunkeinrichtung übermittelbar sind, so dass eine vorstehend bereits angesprochene teilautonome Arbeitsweise der fahrzeugseitigen Einrichtungen zur Ermittlung gebührenpflichtiger Wegstreckennutzungen erfolgen kann, wobei die fahrzeugseitigen Einrichtungen das Passieren entsprechender virtueller Mautstellen intern registrieren und eine entsprechende Information eigenständig oder auf Abruf an die Rechnerzentrale übertragen. Die zur Erkennung des Passierens virtueller Mautstellen erforderlichen Positionsdaten können selbstverständlich auch direkt oder indirekt (d.h. über die Rechnerzentrale) aus dem Mobilfunknetz erhalten werden.

Bei den virtuellen Mautstellen handelt es sich um geographische Positionen, die von der Rechnerzentrale dem Mautgerät im jeweiligen Fahrzeug vorgegeben werden und die zu einem Abrechnungsvorgang für eine vom Fahrzeug befahrene gebührenpflichtige Wegstrecke führen, sobald das Fahrzeug diese Position passiert. Die Position einer virtuellen Mautstelle kann auch außerhalb der eigentlichen gebührenpflichtigen Wegstrecken liegen, so dass ein Passieren dieser Position durch das jeweilige Fahrzeug ein Vertassen des gebührenpflichtigen Wegstreckennetzes anzeigt und das Mautgerät zu einer Beendigung der laufenden Gebührenerhebung veranlasst.

Für die Kommunikation zwischen den fahrzeugseitigen Einrichtungen und der Rechnerzentrale eignet sich in einem GSM-Mobilfunknetz insbesondere die GPRS-Technik (Global Packet Radio Service). Diese Kommunikation kann auch vorteilhaft mittels UMTS (Universal Mobile Telephone System) erfolgen. Besonders vorteilhaft im Hinblick auf die Kommunikationskosten ist es, wenn diese Kommunikation auf dem für den SMS-Dienst (Short Message Service) benutzten Betriebdatenkanal eines GSM-Netzes durchgeführt wird. Dieser Kanal ist ohnehin ständig in Betrieb, wenn ein entsprechendes Endgerät für das GSM-Netz eingeschaltet ist.

In Rahmen der Erfindung ist es auch möglich, die von der Rechnerzentrate ermittelten Nutzungsgebühren von einer im jeweiligen Fahrzeug mitgeführten vorbezahften Wertguthabenkarte (z.B. Chipkarte) abzubuchen. Hierzu werden die ermittelten Nutzungsgebühren von der Rechnerzentrale zweckmäßig über WAP oder ein anderes standardisiertes Datenprotokoll an das jeweilige Fahrzeug übermittelt und dort durch eine entsprechende Abbuchung bezahlt. Es kann auch vorgesehen sein, dass die fahrzeugseitigen Einrichtungen beim Erkennen des Passierens eines von der Rechnerzentrale vorgegebenen geographischen Ortes einen bestimmten, von der Rechnerzentrale vorgegebenen Betrag von einer Chipkarte abbuchen. In letzterem Fall wird die tatsächliche Fälligkeit des jeweiligen Betrags also im Fahrzeug erkannt.

Es empfiehlt sich, die fahrzeugseitigen Einrichtungen so auszubilden, dass sie auf eine Protokollierung der Kommunikation, die mit der Rechnerzentrale geführt wird, eingerichtet sind. Das fahrzeugseitige Mautgerät ist dann also in der Lage, über die Kommunikation ein Logbuch zu führen, so dass es dem Benutzer später möglich ist, die Berechtigung der ihm in Rechnung gestellten Nutzungsgebührenbeträge zu überprüfen.

Die Abbuchung der zu erhebenden Nutzungsgebühren kann auch in der Weise erfolgen, dass die einzelnen Beträge von einer im Mautgerät mitgeführten Speicherkarte mit einem Wertguthaben abgebucht werden. Sobald dieses Wertguthaben einen vorgegebenen Schwellenwert (z.B. Null) unterschritten hat, wird von der Mobilfunkeinrichtung eine entsprechende Nachricht an die Rechnerzentrale gesandt, um das Wertguthaben per Mobilfunk wieder aufzufüllen. Der Auffüllbetrag seinerseits kann dabei jeweils von einem Pre- oder Post-Paid-Konto des jeweiligen Nutzers in der Rechnerzentrale abgebucht werden, so dass das Prinzip einer zentralen Gebührenerhebung auch hierbei gewahrt bleibt.

Anhand des nachfolgenden Ausführungsbeispiels wird die Erfindung näher erläutert.

Es ist ein Mautsystem vorgesehen, bei dem die fahrzeugseitigen Mautgeräte ein Endgerät eines GSM-Mobilfunknetzes sowie einen GPS-Empfänger umfassen. Eine Rechnerzentrale kann über das GSM-Mobilfunknetz mit den einzelnen Mautgeräten kommunizieren. Das System sieht vor, dass die Mautgeräte durch Selbstdeklaration der Rechnerzentrale anzeigen, dass das Fahrzeug in eine gebührenpflichtige Wegstrecke, also beispielsweise in einen Autobahnabschnitt eingefahren ist. Hierzu betätigt der Fahrer des Fahrzeugs einen entsprechenden Signalknopf, der eine entsprechende Meldung an die Rechnerzentrale übermittelt, in der die aktuelle Ortsposition des Fahrzeugs, die mittels GPS-Empfänger beim Betätigen des Signalknopfes festgestellt wurde, enthalten ist. Grundsätzliche wäre es auch möglich, anstelle einer geographischen Position die jeweils vom Navigationssatellitensystem empfangenen Positionsbestimmungssignale zu übermitteln. Hierdurch würde jedoch das zu übermittelnde Datenvolumen unnötig vergrößert. Nach Empfang der Selbstdeklaration übermittelt die Rechnerzentrale an das Mautgerät Positionsdaten von virtuellen Mautstellen, die sich im Nahbereich der Einfahrstelle in das gebührenpflichtige Wegstreckennetz befinden. Sobald das Fahrzeug eine der vorgegebenen virtuellen Mautstellen passiert, meldet sich das Mautgerät wiederum selbsttätig mit einer entsprechenden Information bei der Rechnerzentrale. Hierdurch wird die Rechnerzentrale zum einen darüber unterrichtet, in welcher Fahrtrichtung sich das jeweilige Fahrzeug im gebührenpflichtigen Wegstreckennetz bewegt und kann eine Kostenbelastung für die erste zurückgelegte Teilstrecke vornehmen und die nächste virtuelle Mautstelle an das Fahrzeug übermitteln. Um die Fahrtrichtung des Fahrzeugs bereits früher erkennen zu können, kann auch vorgesehen sein, kurz nach Einfahren in das gebührenpflichtige Wegstreckennetz eine erneute Positionsmeldung vom Mautgerät durch die Rechnerzentrale abzufragen. Sobald das Fahrzeug zu einem Verzweigungspunkt (z.B. Autobahnkreuz) kommt, bei dem unklar ist, welche virtuelle Mautstation als nächstes angefahren wird, können wiederum sämtliche möglichen virtuellen Mautstationen vorgegeben werden, von denen selbstverständlich nur eine tatsächlich vom Fahrzeug angesteuert wird. Auf diese Weise lässt sich sukzessiv der fällige Gesamtbetrag für die Benutzung der gebührenpflichtigen Teilstrecken des Wegstreckennetzes ermitteln und nach Abschluss der Fahrt dem Fahrer in Rechnung stellen. Ein Verlassen des gebührenpflichtigen Wegstreckennetzes kann grundsätzlich in entsprechender Weise wie das Betreten dieses Wegstreckennetzes durch eine Selbstdeklaration angezeigt werden. Die Richtigkeit der Mitteilung über das Verlassen des gebührenpflichtigen Wegstreckennetzes kann durch die Rechnerzentrale dadurch überprüft werden, dass eine erneute Positionsabfrage an das Mautgerät gerichtet wird. Sofern diese Position außerhalb des gebührenpflichtigen Wegstreckennetzes liegt, wird die Richtigkeit bestätigt. Alternativ kann ein Verlassen des gebührenpflichtigen Wegstreckennetzes auch durch die Rechnerzentrale selbst festgestellt werden, wenn die nächste von ihr vorgegebene virtuelle Mautstelle nach einer vorgegebenen Zeitspanne noch immer nicht als passiert vom Mautgerät gemeldet wird. in diesem Fall würde die Rechnerzentrale eine erneute Positionsabfrage an das Mautgerät richten. Soweit sich hierbei eine Ortsposition außerhalb des gebührenpflichtigen Wegstreckennetzes ergibt, wird unterstellt, dass das Fahrzeug nach Passieren der zuletzt gemeldeten virtuellen Mautstelle das gebührenpflichtige Wegstreckennetz wieder verlassen hat.

Die vorliegende Erfindung stellt ein Mautsystem zur Verfügung, das mit außerordentlich einfachen fahrzeugseitigen Mautgeräten betrieben werden kann. Darüber hinaus bietet es Ausbauvarianten, die alle möglichen Zahlungsvarianten (Pre-Paid- oder Post-Paid-Accounting) ermöglicht, so dass den Bedürfnissen unterschiedlicher Benutzergruppen mit insbesondere unterschiedlicher Kreditwürdigkeit (privat, gewerbliche, in- oder ausländische Benutzer) Rechnung getragen werden kann.

## Patentansprüche

1. Mautsystem zur zentralen Erhebung von Nutzungsgebühren von Fahrzeugen in einem gebührenpflichtigen Wegstreckennetz,
- mit einem Mobilfunknetz,
- mit fahrzeugseitigen Mobilfunkeinrichtungen zur Kommunikation in diesem Mobilfunknetz,
- mit fahrzeugseitigen Einrichtungen zur Bestimmung der eigenen geographischen Position des jeweiligen Fahrzeugs oder mobilfunknetzseitigen Positionsbestimmungseinrichtungen zur Ermittlung von Daten für die Bestimmung dieser Position und
- mit einer Rechnerzentrale zur Erhebung der Nutzungsgebühren,
- wobei die Rechnerzentrale mit Einrichtungen zur Kommunikation mit den fahrzeugseitigen Einrichtungen über das Mobilfunknetz sowie
- mit einer digitalen Straßenkarte für das Gebiet des gebührenpflichtigen Wegstreckennetzes und
- Tarifdaten für die Nutzung des gebührenpflichtigen Wegstreckennetzes ausgestattet ist,
- wobei ferner die Rechnerzentrale aus den von den fahrzeugseitigen Einrichtungen über das Mobilfunknetz übermittelten Positionsdateninformationen oder aus den von den netzseitigen Positionsbestimmungseinrichtungen erhaltenen Daten die genaue Position des jeweiligen Fahrzeugs bestimmt oder das Ergebnis einer im Fahrzeug oder von den netzseitigen Positionsbestimmungseinrichtungen durchgeführten Positionsbestimmung an die Rechnerzentrale übermittelt wird und
- wobei die Rechnerzentrale eine eindeutige Zuordnung der jeweils ermittelten Position des betreffenden Fahrzeugs zu einem Wegstreckenabschnitt des gebührenpflichtigen Wegstreckennetzes oder einer gebührenfreien Wegstrecke vomimmt und daraus entsprechend der tatsächlichen Nutzung gebührenpflichtiger Wegstrecken durch das jeweilige Fahrzeug Nutzungsgebühren erhebt,
- wobei zur Minimierung der Kommunikationskosten von der Rechnerzentrate die Positionsdaten von für die Nutzungsgebührenerhebung verwendeten virtuellen Mautstellen an die fahrzeugseitige Mobilfunkeinrichtung übermittelbar sind, so dass eine teitautonome Arbeitsweise der fahrzeugseitigen Einrichtungen zur Ermittlung gebührenpflichtiger Wegstreckennutzungen erfolgt, wobei die fahrzeugseitigen Einrichtungen das Passieren entsprechender virtueller Mautstellen intern registrieren und die sich daraus ergebende information über die Passage dieser Orte eigenständig oder auf Abruf an die Rechnerzentrale übertragen,
**dadurch gekennzeichnet,**
**dass** die Positionsdaten der virtuellen Mautstellen jeweils nach einem in der Rechnerzentrale durchgeführten Schätzverfahren, bei dem aus der momentanen Position und Fahrtrichtung des Fahrzeuges mögliche geographische Orte ermittelt werden, welche das Fahrzeug im weiteren Verlauf der Fahrt passieren kann, festlegbar und übermittelbar sind, so dass für eine längere aus mehreren gebührenpflichtigen Teilstücken des Wegstreckennetzes zusammengesetzte Strecke, die vom jeweiligen Fahrzeug voraussichtlich befahren wird, nur eine einzige Datenübermittlung von der fahrzeugseitigen Mobilfunkeinrichtung an die Rechnerzentrale erfolgt und dass die fahrzeugseitige Mobilfunkeinrichtung für den Fall, dass das Fahrzeug das gebührenpflichtige Wegstreckennetz vorher verlässt, eine entsprechende Information an die Rechnerzentrate gibt.

2. Mautsystem nach Anspruch **1,**
**dadurch gekennzeichnet,**
**dass** der Rechnerzentrale durch Selbstdeklaration aus dem Fahrzeug heraus über das Mobilfunknetz mitteilbar ist, dass das Fahrzeug in einen gebührenpflichtigen Streckenabschnitt einfährt.

3. Mautsystem nach Anspruch 2,
**dadurch gekennzeichnet,**
**dass** die Selbstdeklaration durch eine per Tastendruck oder Spracheingabe des Fahrers des Fahrzeugs ausgelöste Nachricht erfolgt.

4. Mautsystem nach Anspruch 2,
**dadurch gekennzeichnet,**
**dass** die Selbstdeklaration automatisch dadurch erfolgt, dass die fahrzeugseitigen Einrichtungen über Geographiedaten verfügen, anhand deren das Betreten eines gebührenpflichtigen Teils des Wegstreckennetzes selbsttätig von den fahrzeugseitigen Einrichtungen erkennbar ist.

5. Mautsystem nach einem der Ansprüche 1 bis 4,
**dadurch gekennzeichnet,**
**dass** die aktuelle Position des jeweiligen Fahrzeugs durch die Rechnerzentrale abfragbar ist.

6. Mautsystem nach einem der Ansprüche 1 bis 5,
**dadurch gekennzeichnet,**
**dass** die fahrzeugseitigen Einrichtungen über das Mobilfunknetz von der Rechnerzentrale aus in ihrer Funktionsweise konfigurierbar und mit geographischen und/oder tariflichen Informationen über das Wegstreckennetz ausstattbar sind.

7. Mautsystem nach Anspruch 6,
**dadurch gekennzeichnet,**
**dass** die Konfigurierung und die Übermittlung sonstiger Informationen als Datendownload mit standardisierten Datenprotokollen, insbesondere mittels Wireless Application Protocol (WAP) durchführbar ist.

8. Mautsystem nach einem der Ansprüche 1 bis 7,
**dadurch gekennzeichnet,**
**dass** die Rechnerzentrale auf eine dynamische, d.h. im Zeitablauf veränderliche Tarifierung und/oder Festlegung der gebührenpflichtigen Wegstrecken des Gebiets eingerichtet ist.

9. Mautsystem nach einem der Ansprüche 1 bis 8,
**dadurch gekennzeichnet,**
**dass** die Rechnerzentrale auf eine wahlweise Durchführung der Nutzungsgebührenabrechnung nach dem Pre- oder Post-Paid-Accounting eingerichtet ist.

10. Mautsystem nach einem der Ansprüche 1 bis 9,
**dadurch gekennzeichnet,**
**dass** zwischen den fahrzeugseitigen Einrichtungen zur Kommunikation per Mobilfunk und zur Positionsbestimmung und weiteren fahrzeugseitigen Komponenten Informationen mittels Kurzstreckenfunk übermittelbar sind.

11. Mautsystem nach einem der Ansprüche 1 bis 10,
**dadurch gekennzeichnet,**
**dass** die Infrastruktur des Mautsystems für die Durchführung von Telematikdiensten nutzbar ist.

12. Mautsystem nach einem der Ansprüche 1 bis 11,
**dadurch gekennzeichnet,**
**dass** die Kommunikation zwischen den fahrzeugseitigen Einrichtungen und der Rechnerzentrale in einem GSM-Mobilfunknetz mittels GPRS (Global Packet Radio Service) erfolgt.

13. Mautsystem nach einem der Ansprüche 1 bis 11,
**dadurch gekennzeichnet,**
**dass** die Kommunikation zwischen den fahrzeugseitigen Einrichtungen und der Rechnerzentrale auf dem für den SMS-Dienst (Short Message Service) benutzten Betriebsdatenkanal eines GSM-Netzes erfolgt.

14. Mautsystem nach einem der Ansprüche 1 bis 11,
**dadurch gekennzeichnet,**
**dass** die Kommunikation zwischen den fahrzeugseitigen Einrichtungen und der Rechnerzentrale mittels UMTS (Universal Mobile Telephone System) erfolgt.

15. Mautsystem nach einem der Ansprüche 1 bis 14,
**dadurch gekennzeichnet,**
**dass** die Nutzungsgebühren über WAP an das jeweilige Fahrzeug übermittelbar und in diesem von einer Wertguthabenkarte abbuchbar sind.

16. Mautsystem nach einem der Ansprüche 1 bis 15,
**dadurch gekennzeichnet,**
**dass** die fahrzeugseitigen Einrichtungen die Kommunikation mit der Rechnerzentrate protokollieren.

17. Mautsystem nach Anspruch 1,
**dadurch gekennzeichnet,**
**dass** die fahrzeugseitigen Einrichtungen beim Erkennen des Passierens eines von der Rechnerzentrale vorgegebenen geographischen Ortes einen von der Rechnerzentrale vorgegebenen Betrag von einer Wertguthabenkarte abbuchen.

18. Mautsystem nach einem der Ansprüche 1 bis 17,
**dadurch gekennzeichnet,**
**dass** die Positionsdatenermittlung im Fahrzeug unter Berücksichtigung von Korrekturinformationen erfolgt.

19. Mautsystem nach Anspruch 18,
**dadurch gekennzeichnet,**
**dass** die Korrekturinformation DGPS-Daten sind.

## Claims

1. A toll system for the central levying of user tolls for vehicles in a road network subject to a toll,
- comprising a mobile radio network,
- comprising mobile radio devices provided on board the vehicle for communication within this mobile radio network,
- comprising devices provided on the respective vehicle for determining its own geographical position or devices on the mobile radio network for obtaining data for determining this position and
- comprising a central computer for levying the user tolls,
- wherein the central computer is equipped with devices for communicating with the devices on board the vehicle via the mobile radio network and
- is further equipped with a digital street map for the area of the road network subject to a toll and
- and is equipped with tariff data for using the road network subject to a toll,
- wherein further the central computer determines the precise position of the respective vehicle from the position data transmitted via the mobile radio network by the devices on board the vehicle or from data obtained from the position-determining devices on the network side, or the result of determining the position as carried out in the vehicle or by the position-determining devices on the network side is transmitted to the central computer and
- wherein the central computer undertakes unambiguous allocation of the position respectively determined of the vehicle concerned to a section of road of the road network subject to a toll or to a section of road free from a toll, and from this, if sections of road subject to a toll are in fact being used, levies user tolls against the respective vehicle,
- wherein in order to minimise the communication costs of the central computer, the position data may be transmitted from the virtual toll points used for the levying of user tolls to the mobile radio device on board the vehicle, so that the devices on board the vehicle operate in a partially autonomous mode in order to determine the use of sections of road subject to a toll, in which case the devices on board the vehicle internally register the passing of corresponding virtual toll points and transfer the information resulting therefrom regarding the passage of these locations independently or by making a call to the central computer, **characterised in that** the position data of the virtual toll points may be established and transmitted each time according to an estimation procedure carried out in the central computer, whereby from the current temporary position and direction of travel of the vehicle, possible geographical locations are determined which the vehicle may pass upon continuing the journey, so that for a relatively long distance which is composed of plural partial sections of the road network and which will probably be covered by the vehicle, only a single data transmission from the mobile radio device on board the vehicle to the central computer is effected, and **in that** the mobile radio device on board the vehicle gives corresponding information to the central computer should the vehicle leave the road network subject to a toll before the point where a toll applies.

2. A toll system according to claim 1, **characterised in that** the central computer may be informed by self-declaration from the vehicle via the mobile radio network that the vehicle is driving into a section of road subject to a toll.

3. A toll system according to claim 2, **characterised in that** the self-declaration is effected via a message issued by pressing a button or by speech input of the driver of the vehicle.

4. A toll system according to claim 2, **characterised in that** the self-declaration is effected automatically **in that** the devices on board the vehicle have geographical data by means of which it is automatically recognisable by the devices on board the vehicle that a part of the road network has been entered which is subject to a toll.

5. A toll system according to one of claims 1 to 4, **characterised in that** the current position of the respective vehicle may be scanned by the central computer.

6. A toll system according to one of claims 1 to 5, **characterised in that** the devices on board the vehicle may be configured via the mobile radio network from the central computer and may be equipped with geographical and/or tariff information concerning the road network.

7. A toll system according to claim 6, **characterised in that** the configuration and transmission of other information can be carried out as a data download with standard data protocols, in particular by means of wireless application protocol (WAP).

8. A toll system according to one of claims 1 to 7, **characterised in that** the central computer is set up for dynamic, i.e. variable over time, tariff-setting and/or fixing of which road sections within the region are to be subject to a toll.

9. A toll system according to one of claims 1 to 8, **characterised in that** the central computer is set up for selectively carrying out the user toll billing according to pre- or post-paid accounting.

10. A toll system according to one of claims 1 to 9, **characterised in that** information may be transmitted by means of short-range radio transmission between the devices on board the vehicle for communication via mobile radio and for determining the vehicle position and further components on board the vehicle.

11. A toll system according to one of claims 1 to 10, **characterised in that** the infrastructure of the toll system may be used for carrying out telematics services.

12. A toll system according to one of claims 1 to 11, **characterised in that** the communication between the devices on board the vehicle and the central computer is effected in a GSM mobile radio network by means of GPRS (Global Packet Radio Service).

13. A toll system according to one of claims 1 to 11, **characterised in that** the communication between the devices on board the vehicle and the central computer is effected on the operating data channel of a GSM network used for SMS service (Short Message Service).

14. A toll system according to one of claims 1 to 11, **characterised in that** the communication between the devices on board the vehicle and the central computer is effected by UMTS (Universal Mobile Telephone System).

15. A toll system according to one of claims 1 to 14, **characterised in that** the user tolls may be transmitted via WAP to the respective vehicle and paid therein by a value credit card.

16. A toll system according to one of claims 1 to 15, **characterised in that** the devices on board the vehicle record the communication with the central computer.

17. A toll system according to claim 1, **characterised in that** the devices on board the vehicle take payment of an amount specified by the central computer from a value credit card when it is recognised that a geographical location specified by the central computer has been passed.

18. A toll system according to one of claims 1 to 17, **characterised in that** determining the position data in the vehicle is effected taking into account correction data.

19. A toll system according to claim 18, **characterised in that** the correction data are DGPS data.

## Revendications

1. Système de péage pour la perception centralisée de taxes d'utilisation de véhicules dans un réseau de tronçons routiers à péage,
- avec un réseau de radiotéléphonie mobile,
- avec des dispositifs de radiotéléphonie mobile côté véhicule pour la communication dans ce réseau de radiotéléphonie mobile,
- avec des dispositifs côté véhicule pour la détermination de la position géographique propre au véhicule concerné ou des dispositifs de détermination de position côté réseau de radiotéléphonie mobile pour l'obtention de données servant à la détermination de cette position et
- avec une centrale de calcul pour la perception des taxes d'utilisation,
- la centrale de calcul étant équipée de dispositifs pour la communication avec les dispositifs côté véhicule par le biais du réseau de radiotéléphonie mobile ainsi que
- d'une carte routière numérique pour la zone du réseau de tronçons routiers à péage et
- de données tarifaires pour l'utilisation du réseau de tronçons routiers à péage,
- la centrale de calcul déterminant par ailleurs à partir des informations de données de position transmises par les dispositifs côté véhicule par le biais du réseau de radiotéléphonie mobile ou à partir des données obtenues par les dispositifs de détermination de position côté réseau la position exacte du véhicule concerné ou le résultat d'une détermination de position réalisée dans le véhicule ou par les dispositifs de détermination de position côté réseau étant transmis à la centrale de calcul et
- la centrale de calcul procédant à une association univoque de la position déterminée du véhicule concerné avec une section de tronçon routier du réseau de tronçons routiers à péage ou avec un tronçon routier gratuit et prélevant à partir de cela des taxes d'utilisation en fonction de l'utilisation effective de tronçons routiers à péage par le véhicule concerné,
- la centrale de calcul pouvant transmettre, afin de minimiser les coûts de communication, les données de position de points de péage virtuels utilisés pour la perception de taxes d'utilisation au dispositif de radiotéléphonie mobile côté véhicule, de telle façon que les dispositifs côté véhicule fonctionnent de manière semi-autonome pour la détermination des utilisations de tronçons routiers à péage, les dispositifs côté véhicule enregistrant de manière interne le passage des points de péage virtuels correspondants et transmettant automatiquement ou sur demande à la centrale de calcul l'information en résultant concernant le passage de ces lieux,
**caractérisé en ce que** les données de position des points de péage virtuels peuvent être fixées et transmises d'après un procédé d'estimation effectué dans la centrale de calcul, dans lequel les lieux géographiques par lesquels le véhicule peut éventuellement passer dans la suite du trajet sont déterminés à partir de la position actuelle du véhicule et sa direction, de sorte que pour un trajet relativement long constitué de plusieurs parties à péage du réseau de tronçons routiers, lequel trajet est probablement parcouru par le véhicule concerné, il ne se produit qu'un seul transfert de données du dispositif de radiotéléphonie mobile côté véhicule à la centrale de calcul et **en ce que** le dispositif de radiotéléphonie mobile côté véhicule envoie une information correspondante à la centrale de calcul dans le cas où le véhicule quitte le réseau de tronçons routiers à péage avant.

2. Système de péage selon la revendication 1,
**caractérisé en ce que** la centrale de calcul peut être informée par déclaration volontaire émanant du véhicule par le biais du réseau de radiotéléphonie mobile que le véhicule pénètre sur une section de route à péage.

3. Système de péage selon la revendication 2,
**caractérisé en ce que** la déclaration volontaire a lieu par message déclenché par une pression sur une touche ou une entrée vocale du conducteur du véhicule.

4. Système de péage selon la revendication 2,
**caractérisé en ce que** la déclaration volontaire a lieu automatiquement par le fait que les dispositifs côté véhicule disposent de données géographiques à l'appui desquelles l'entrée dans une partie à péage du réseau routier peut être détectée de manière automatique par les dispositifs côté véhicule.

5. Système de péage selon l'une des revendications 1 à 4,
**caractérisé en ce que** la position actuelle du véhicule concerné peut être demandée par la centrale de calcul.

6. Système de péage selon l'une des revendications 1 à 5,
**caractérisé en ce que** les dispositifs côté véhicule peuvent être configurés dans leur mode de fonctionnement à partir de la centrale de calcul par le biais du réseau de radiotéléphonie mobile et dotés d'informations géographiques et/ou tarifaires concernant le réseau de tronçons routiers.

7. Système de péage selon la revendication 6,
**caractérisé en ce que** la configuration et le transfert d'autres informations peuvent être réalisés par téléchargement de données avec des protocoles de données normalisés, notamment au moyen de Wireless Application Protocol (WAP).

8. Système de péage selon l'une des revendications 1 à 7,
**caractérisé en ce que** la centrale de calcul est réglée pour une tarification et/ou détermination dynamique, c'est-à-dire variable dans le temps, des tronçons routiers à péage de la zone.

9. Système de péage selon l'une des revendications 1 à 8,
**caractérisé en ce que** la centrale de calcul est réglée pour une réalisation du décompte des taxes d'utilisation, au choix, suivant le Pre- ou le Post-Paid-Accounting.

10. Système de péage selon l'une des revendications 1 à 9,
**caractérisé en ce que**, entre les dispositifs côté véhicule pour la communication par radiotéléphonie mobile et pour la détermination de position et d'autres composants côté véhicule, des informations peuvent être transmises au moyen d'ondes radio à courte distance.

11. Système de péage selon l'une des revendications 1 à 10,
**caractérisé en ce que** l'infrastructure du système de péage est utilisable pour la réalisation de services télématiques.

12. Système de péage selon l'une des revendications 1 à 11,
**caractérisé en ce que** la communication entre les dispositifs côté véhicule et la centrale de calcul a lieu dans un réseau de radiotéléphonie mobile GSM au moyen du GPRS (Global Packet Radio Service).

13. Système de péage selon l'une des revendications 1 à 11,
**caractérisé en ce que** la communication entre les dispositifs côté véhicule et la centrale de calcul a lieu sur le canal de données d'exploitation utilisé pour le service SMS (Short Message Service).

14. Système de péage selon l'une des revendications 1 à 11,
**caractérisé en ce que** la communication entre les dispositifs côté véhicule et la centrale de calcul a lieu au moyen de l'UMTS (Universat Mobile Telephone System).

15. Système de péage selon l'une des revendications 1 à 14,
**caractérisé en ce que** les taxes d'utilisation peuvent être transmises par WAP au véhicule concerné et peuvent être débitées dans celui-ci sur une carte de crédit.

16. Système de péage selon l'une des revendications 1 à 15,
**caractérisé en ce que** les dispositifs côté véhicule effectuent un traçage de la communication avec la centrale de calcul.

17. Système de péage selon la revendication 1,
**caractérisé en ce que** les dispositifs côté véhicule débitent un montant donné par la centrale de calcul sur une carte de crédit lorsqu'ils détectent le passage d'un lieu géographique prédéterminé par la centrale de calcul.

18. Système de péage selon l'une des revendications 1 à 17,
**caractérisé en ce que** la détermination de données de position a lieu dans le véhicule en tenant compte d'informations correctives.

19. Système de péage selon la revendication 18,
**caractérisé en ce que** les informations correctives sont des données DGPS.
